# EUROPÄISCHE PATENTSCHRIFT

(11) **EP 3 751 086 B1**
(45) Veröffentlichungstag und Bekanntmachung des Hinweises auf die Patenterteilung: **15.01.2025**
(21) Anmeldenummer: 20165266.6
(22) Anmeldetag: 24.03.2020
(51) Int. Cl.: E06B 3/263, E06B 3/48, E06B 7/14, E06B 3/58, E06B 3/62, E06B 3/54

(54) **SEKTIONALTOR**
SECTIONAL DOOR
PORTE SECTIONELLE

(30) Priorität: 11.06.2019 DE 102019115718
(43) Veröffentlichungstag der Anmeldung: 16.12.2020
(73) Patentinhaber: Hörmann KG Brockhagen, 33803 Steinhagen (DE)
(72) Erfinder:
(74) Vertreter: Hermann, Felix

(56) Entgegenhaltungen:
- EP-A1- 2 666 948
- EP-A2- 0 787 882
- DE-A1- 2 930 539
- DE-A1- 3 308 273
- DE-T2- 60 308 908
- GB-A- 1 210 410

## Beschreibung

Die Erfindung betrifft ein Sektionaltor mit einem längs einer durch eine Führungsschienenanordnung vorgegebenen Bahn zwischen einer Schließstellung, in der es etwa in einer Vertikalebene angeordnet ist, und einer Öffnungsstellung, in der es vorzugsweise über Kopf, insbesondere etwa in einer Horizontalebene, angeordnet ist, bewegbaren Torblatt, das eine Mehrzahl von in Torblattbewegungsrichtung hintereinander angeordneten und bezüglich senkrecht zu der vorgegebenen Bahn verlaufenden Gelenkachsen gelenkig miteinander verbundenen Torblattelementen aufweist, bei dem mindestens ein Torblattelement einen eine Füllung, wie etwa eine transparente Scheibenanordnung, aufweisenden umlaufenden Rahmen mit einer zum Halten der Füllung ausgelegten und über eine Dichtungseinrichtung an einer in der Schließstellung dem mit dem Torblatt zu verschließenden Raum abgewandten äußeren Begrenzungsfläche der Füllung anliegenden Halteeinrichtung aufweist.

Sektionaltore werden zum Verschließen von Garagen- und Hallenöffnungen eingesetzt. Sie weisen ein längs einer Führungsschienenanordnung zwischen einer Öffnungsstellung und einer Schließstellung bewegbares Torblatt auf. Das Torblatt besteht aus einer Vielzahl von bezüglich senkrecht zur Bewegungsrichtung verlaufenden Gelenkachsen gegeneinander verschwenkbaren Torblattelementen. Diese Torblattkonstruktion ermöglicht eine Öffnungs- und Schließbewegung längs der Führungsschienenanordnung ohne Ausschwenken des Torblatts in den dem damit zu verschließenden Raum abgewandten Bereich, weil die Torblattpaneele längs eines bogenförmigen Führungsschienenbereichs gegeneinander verkippt werden können.

Die Führungsschienen weisen regelmäßig einen ersten geradlinig und in Schwererichtung verlaufenden Führungsschienenbereich, einen zweiten, geradlinig und im Wesentlichen in horizontaler Richtung verlaufenden Führungsschienenbereich und einen die beiden geradlinig verlaufenden Führungsschienenbereiche miteinander verbindenden gebogenen Führungsschienenbereich auf. Der horizontale Führungsschienenbereich ist dabei üblicherweise über Kopf angeordnet, so dass das Sektionaltor in der Öffnungsstellung über Kopf etwa in einer Horizontalebene angeordnet werden kann, während es in der Schließstellung etwa in einer Vertikalebene angeordnet ist. Entsprechende Führungsschienenanordnungen können auch für erfindungsgemäße Sektionaltor eingesetzt werden.

Bei der Konstruktion von Sektionaltoren muss darauf geachtet werden, dass neben einem sicheren Öffnungsabschluss auch eine ausreichende Stabilität des Torblatts in der Öffnungsstellung gewährleistet ist. Darüber hinaus wird in vielen Fällen auch noch gefordert, dass durch das Torblatt eine thermische Trennung zwischen dem mit dem Torblatt zu verschließenden Raum und dem Außenraum bereitgestellt wird. Bekanntermaßen können die Paneele solcher Torblätter als sogenannte Sandwichkonstruktionen ausgeführt werden, bei denen zwischen zwei Metallschalen ein isolierender Schaumkern aufgenommen ist. Entsprechende Sektionaltorpaneele sind beispielsweise in der EP 0370376 beschrieben. Der Offenbarungsgehalt dieser Schrift wird hinsichtlich der Konstruktion von Sektionaltorpaneelen, insbesondere hinsichtlich ihrer Randprofile, hierdurch ausdrücklich in diese Beschreibung aufgenommen.

Durch die vorstehend beschriebenen Sandwichpaneele wird nicht nur ein guter Einbruchsschutz und eine zufriedenstellende thermische Trennung erreicht, sondern auch ein wirksamer Sichtschutz. In vielen Fällen ist es allerdings gewünscht, dass das Sektionaltorblatt in der Schließstellung auch die Funktion eines Fensters aufweist. Zu diesem Zweck werden in der EP 0370376 Aluminium-Rahmenkonstruktionen mit Rahmen der eingangs beschriebenen Art vorgeschlagen. Bei den bekannten Rahmen können die den Rahmen bildenden Rahmenholme ein eine in der Schließstellung dem mit dem Tor zu verschließenden Raum abgewandte Außenseite des Rahmens bildendes äußeres Profil und ein in der Schließstellung eine dem mit dem Tor zu verschließenden Raum zugewandte Innenseite des Rahmens bildendes inneres Profil aufweisen, wobei diese Profile in einer sich senkrecht zur Außenseite und/oder Innenseite erstreckenden Richtung voneinander beabstandet und über eine zumindest teilweise aus thermisch isolierendem Material gebildete Verbindungseinrichtung miteinander verbunden sind.

In einen solchen Rahmen kann eine beispielsweise eine zwei, drei oder mehr transparente Scheiben aufweisende Füllung (Thermopane-Füllung) eingesetzt werden. Diese Füllung liegt üblicherweise über eine Dichtungsanordnung an einer auch als Positionierungssteg des äußeren Profils bezeichneten Halteeinrichtung an und kann dort mit Hilfe einer die Füllung hinter- bzw. untergreifenden weiteren Halteeinrichtung arretiert werden.

Zur weiteren Verbesserung der thermischen Trennung mit Hilfe entsprechender Rahmenkonstruktionen wird in der EP 2666948 A1 eine Weiterbildung vorgeschlagen, bei der an der der Füllung zugewandten Begrenzungsfläche der Verbindungseinrichtung zwischen äußerem und innerem Profil eine zum Herstellen einer formschlüssigen Verbindung mit einer zum Halten der Füllung ausgelegten und an einer inneren Begrenzungsfläche der Füllung anliegenden weiteren Halteeinrichtung dienende Kopplungseinrichtung angeordnet ist. Durch diese Anordnung wird eine Wärmebrücke über die zum Halten der Füllung ausgelegte Halteeinrichtung reduziert. Der Offenbarungsgehalt der EP 2666948 A1 (Fig. 1 und 2, Beschreibung Abschnitt [0027] bis [0040]) hinsichtlich der Ausführung der Kopplung- und Halteeinrichtungen wird hiermit durch ausdrückliche Inbezugnahme in diese Beschreibung aufgenommen.

Beim Einsatz der vorstehend beschriebenen Rahmen zur Herstellung von Sektionaltorelementen hat es sich jedoch gezeigt, dass die thermische Trennung zwischen dem mit dem Torblatt zu verschließenden Innenraum und dem Außenraum mit zunehmender Standzeit schlechter wird.

Sektionaltore nach dem Oberbegriff des Patentanspruchs 1 sind in der DE 60308908 T2 beschrieben.

Sektionaltore mit Torblattelementen, die einen eine Füllung umlaufenden Rahmen aufweisen, sind in der EP 0787882 A2 und der EP 2666948 A1 beschrieben. Fenster- und Türrahmen mit Entwässerungs- und/oder Belüftungsschlitzen bzw. -öffnungen sind in der DE 2930539 A1, der GB 1210410 A und der DE 3308273 A1 beschrieben.

Angesichts dieser Probleme im Stand der Technik liegt der Erfindung die Aufgaben zugrunde, ein Sektionaltor mit thermischer Trennung zwischen Innen- und Außenraum bereitzustellen, mit dem die gewünschte thermische Trennung dauerhaft sichergestellt werden kann.

Erfindungsgemäß wird diese Aufgabe durch ein Sektionaltor gemäß Anspruch 1 gelöst.

Diese Erfindung geht auf die Erkenntnis zurück, dass die beobachtete Reduzierung der thermischen Trennung zwischen dem mit dem Sektionaltor zu verschließenden Raum und dem Außenraum durch trotz der Dichtungseinrichtung zwischen Halteeinrichtung und Füllung in einen Hohlraum zwischen Dichtungseinrichtung, Rahmen und/oder Füllung eindringende Feuchtigkeit bedingt wird. Es hat sich gezeigt, dass das Eindringen von Feuchtigkeit in diesen Hohlraum unvermeidbar ist. Die Feuchtigkeit sammelt sich in dem Hohlraum und bildet eine Wärmebrücke, welche die beobachtete Verschlechterung der thermischen Trennung bedingt. Erfindungsgemäß wird dieser Mangel dadurch beseitigt, dass der Rahmen mit einer Ableitungseinrichtung zum Ableiten von Flüssigkeiten aus dem Hohlraum zwischen Dichtungseinrichtung, Rahmen und/oder Füllung ausgestattet wird. Dabei wurde erkannt, dass eine entsprechende Ableitungseinrichtung ohne nennenswerte Beeinträchtigung der Gesamtstabilität und der ansonsten gewünschten thermischen Trennung verwirklicht werden kann, um so die gewünschte thermische Trennung dauerhaft sicherzustellen.

Der Rahmen von Torblattelementen von Sektionaltoren wird üblicherweise aus einzelnen Rahmenholmen hergestellt, die jeweils als Hohlprofil ausgeführt sind, wobei als bevorzugtes Material zur Herstellung dieser Hohlprofile Aluminium zum Einsatz kommt. Die erfindungsgemäß vorgesehene Ableitungseinrichtung ist dadurch gekennzeichnet, dass zumindest ein in der Schließstellung unterhalb der Füllung angeordneter unterer Rahmenholm des Rahmens zumindest teilweise als Hohlprofil ausgeführt ist und die Ableitungseinrichtung eine Durchbrechung in einer den Hohlraum von einer vorzugsweise etwa parallel zu den Gelenkachsen verlaufenden Kammer des Hohlprofils trennenden oberen Wand des Hohlprofils aufweist. Durch diese Durchbrechung in der oberen Wand der Kammer des Hohlprofils kann Feuchtigkeit aus dem Hohlraum in eine Kammer des Hohlprofils ablaufen. Wenn das Hohlprofil entsprechend der Lehre der EP 2666948 ein inneres Profil und ein äußeres Profil aufweist, welche über eine Verbindungseinrichtung aus thermisch isolierendem Material miteinander verbunden sind, kann schon auf diese Weise sichergestellt werden, dass die gewünschte thermische Trennung nicht nennenswert durch eindringende Feuchtigkeit beeinträchtigt wird.

Im Rahmen der Erfindung hat es sich jedoch als besonders vorteilhaft erwiesen, wenn die Ableitungseinrichtung eine zweite Durchbrechung in einer in der Schließstellung dem mit dem Torblatt zu verschließenden Raum abgewandten Außenwand und/oder einer in der Schließstellung der mit dem Torblatt zu verschließenden Raum zugewandten Innenwand und/oder in der Schließstellung unteren Wand der Kammer aufweist, durch die die zunächst durch den Hohlraum in die Kammer gelangte Feuchtigkeit wieder aus der Kammer abgegeben und so insgesamt aus dem Rahmenholm entfernt werden kann.

Im Rahmen der Erfindung ist auch daran gedacht, dass die Innenwand ggf. zusammen mit weiteren Bestandteilen des unteren Rahmenholms in Anlehnung an die bereits aus der EP 0370376 A1 bekannte Konstruktion eine Aufnahme für einen Vorsprung am oberen Rand eines in der Schließstellung unterhalb des unteren Rahmenholms angeordneten Torblattelements begrenzt. In diesem Fall mündet die Durchbrechung in der Innenwand der Kammer in einen zwischen dem Vorsprung und der Innenwand gebildeten Schlitz und kann daraus entlang einer äußeren Begrenzungsfläche des Vorsprungs ablaufen.

Wenn eine Durchbrechung in einer Außenwand vorgesehen ist, kann das Ablaufen von Flüssigkeiten aus der Kammer gefördert werden, wenn die untere Wand der Kammer in der Schließstellung in Richtung auf diese in der Außenwand gebildete Durchbrechung abfällt.

Im Rahmen der Erfindung ist auch an den Einsatz von Hohlprofilen gedacht, die im Sinne der Erhöhung der Stabilität der Rahmenkonstruktion zwei, drei oder mehr durch entsprechende Trennwände voneinander getrennte Kammern aufweisen. Bei derartigen Konstruktionen kann der untere Rahmenholm eine in der Schließstellung unterhalb der Kammer angeordnete zweite Kammer aufweisen. Dann kann die Ablaufeinrichtung eine Durchbrechung in der unteren, oberen, Innen- und/oder Außenwand der zweiten Kammer aufweisen, welche über eine Durchbrechung in der diese zweite Kammer von der darüber angeordneten Kammer trennenden Wand mit der darüber angeordneten Kammer verbunden ist.

Im Sinne einer Erhöhung der Stabilität der Gesamtanordnung kann zwischen der Füllung und dem unteren Rahmenholm ein Aufnahmeelement angeordnet sein, das den Hohlraum zusammen mit der Dichtungseinrichtung, der Halteeinrichtung und einer Wand einer Kammer des Hohlprofils begrenzt.

Bei herkömmlichen Toren, bei denen zum Zweck des Fingerklemmschutzes eine Aufnahme für einen am oberen Rand eines unteren Torblattelements gebildeten Vorsprungs im Bereich eines unteren Rands eines oberen Torblattelements gebildet ist, wird üblicherweise im Sinne einer thermischen Trennung und zur Vermeidung des Eindringens von Flüssigkeit und/oder Staub in den mit dem Torblatt zu verschließenden Raum ein Dichtungselement vorgesehen, das in der Schließstellung zwischen dem unteren Rahmenholm und dem Vorsprung am oberen Rand des darunter angeordneten Torblattelements angeordnet ist. Im Rahmen der Erfindung kann trotz Bereitstellung eines entsprechenden Dichtungselements im Sinne der Förderung der thermischen Trennung eine weitere Förderung der thermischen Trennung durch Bereitstellung einer Ableitungseinrichtung besonders wirkungsvoll verwirklicht werden, wenn eine Durchbrechung in einer Innenwand einer Kammer des unteren Rahmenholms in der Schließstellung in der auf dem mit dem Torblatt zu verschließenden Raum abgewandten Seite des Dichtungselements angeordnet ist, so dass das Ablaufen von Flüssigkeit aus der Kammer nicht durch das Dichtungselement behindert wird.

Wie der einleitenden Erläuterung herkömmlicher Rahmenkonstruktionen zu entnehmen ist, wird die Erfindung mit besonderem Vorteil bei solchen Sektionaltoren eingesetzt, bei denen mindestens ein Rahmenholm des Rahmens, vorzugsweise der untere Rahmenholm, besonders bevorzugt alle Rahmenholme des Rahmens, ein in der Schließstellung eine dem mit dem Tor zu verschließenden Raum abgewandte Außenseite des Rahmens bildendes äußeres Profil und ein in der Schließstellung eine dem mit dem Tor zu verschließenden Raum zugewandte Innenseite des Rahmens bildendes inneres Profil aufweist, wobei die Profile in einer sich senkrecht zur Außenseite und/oder Innenseite erstreckenden Richtung voneinander beabstandet und über eine zumindest teilweise aus thermisch isolierendem Material gebildete Verbindungseinrichtung miteinander verbunden sind, wobei die Ablaufeinrichtung in dem äußeren Profil vorgesehen ist.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. In der Zeichnung zeigt:
- Fig. 1: eine schematische Darstellung eines Übergangs zwischen aufeinanderfolgenden Torblattelementen eines erfindungsgemäßen Tors gemäß einer ersten Ausführungsform der Erfindung,
- Fig. 2: eine der Fig. 1 entsprechende Darstellung einer zweiten Ausführungsform der Erfindung,
- Fig. 3: eine der Fig. 1 entsprechende Darstellung gemäß einer dritten Ausführungsform der Erfindung,
- Fig.4: eine der Fig. 1 entsprechende Darstellung gemäß einer vierten Ausführungsform der Erfindung,
- Fig. 5: eine der Fig. 1 entsprechende Darstellung gemäß einer fünften Ausführungsform der Erfindung, und
- Fig. 6: eine der Fig. 1 entsprechende Darstellung gemäß einer sechsten Ausführungsform der Erfindung.

Das in Fig. 1 dargestellte Tor umfasst ein Tor mit in der Schließstellung übereinander angeordneten Torblattelementen 100 und 200, die über ein Scharnier 10 gelenkig miteinander verbunden sind, wobei die Gelenkachse in der Zeichnung senkrecht zur Papierebene und im Betrieb senkrecht zu einer durch Führungsschienen vorgegebenen Bahn verläuft.

Die Torblattelemente 100 und 200 weisen eine Füllung 110 bzw.210 umlaufende Rahmen auf, von denen in Fig. 1 ein oberer Rahmenholm 120 des unteren Torblattelements 100 und ein unterer Rahmenholm 220 des oberen Torblattelements 200 dargestellt sind. Der untere Rahmenholm 220 weist eine Halteeinrichtung 222 auf, die über eine als Dichtungsstreifen 250 ausgeführte Dichtungseinrichtung an einer äußeren Begrenzungsfläche 212 der Füllung 210 anliegt. Ferner ist der untere Rahmenholm 220 des oberen Torblattelements 200 mit einer weiteren Halteeinrichtung 260 ausgestattet, die an einer inneren Begrenzungsfläche der Füllung 210 anliegt. Zwischen der Halteeinrichtung 222, der weiteren Halteeinrichtung 260, der Füllung 210 und einer oberen Wand einer Kammer 224 eines unterhalb der Halteeinrichtung 222 als Hohlprofil ausgeführten Rahmenholms 220 ist ein insgesamt mit 270 bezeichneter Hohlraum gebildet. In den Hohlraum 270 eindringende Feuchtigkeit kann durch eine Durchbrechung 225 in der oberen Wand der Kammer 224 in diese Kammer ablaufen. Aus der Kammer 224 kann die über die Durchbrechung 225 hineingelangte Flüssigkeit durch eine Durchbrechung 223 in einer äußeren Wand der Kammer 224 ablaufen. Die Form der Durchbrechungen 225 und 223 ist in Fig. 1 bei A angedeutet. Die Durchbrechung erstreckt sich nur über einen geringen Anteil der Gesamtlänge der sich parallel zur Gelenkachse erstreckenden Kammer 224. Die untere Wand der Kammer 224 fällt in Richtung auf die Durchbrechung 223 ab, um so das Ablaufen von Flüssigkeit aus der Kammer 224 zu begünstigen.

Die untere Wand der Kammer 224 begrenzt zusammen mit einer inneren Wand einer darunter angeordneten Kammer 226 und einer äußeren Wand einer darunter angeordneten und von der Kammer 226 beabstandeten Kammer 228 eine Aufnahme 280, in der ein Vorsprung 130 am oberen Rand des oberen Rahmenholms 120 des unteren Torblattelements 100 aufgenommen ist.

Die in Fig. 2 dargestellte Ausführungsform der Erfindung unterscheidet sich im Wesentlichen dadurch von der anhand der Fig. 1 dargestellten Ausführungsform, dass anstelle der Durchbrechung 223 in der Außenwand der Kammer 224 eine Durchbrechung 223' in der unteren Wand der Kammer 224 vorgesehen ist, durch die Flüssigkeit in die Kammer 226 ablaufen kann. Aus der Kammer 226 kann Flüssigkeit durch eine Durchbrechung 227 in der Innenwand der Kammer 226 ablaufen.

Die in Fig. 3 dargestellte Ausführungsform der Erfindung unterscheidet sich im Wesentlichen dadurch von den in Fig. 1 und Fig. 2 dargestellten Ausführungsformen, dass der untere Rahmenholm 220 des Rahmens 200 zweiteilig mit einem eine in der Schließstellung dem mit dem Tor zu verschließenden Raum abgewandte Außenseite des Rahmens bildenden äußeren Profil 220a und einem in der Schließstellung dem mit dem Tor zu verschließenden Raum zugewandte Innenseite des Rahmens bildenden inneren Profil 220b ausgeführt ist. Das äußere Profil 220a ist über eine Verbindungseinrichtung 300 aus thermisch isolierendem Material mit dem inneren Profil 220b verbunden. Die weitere Halteeinrichtung ist an der Verbindungseinrichtung 300 angeordnet. Diese Konstruktion ist in der EP 2666948 A1 beschrieben. Der Inhalt dieser Schrift wird im Hinblick auf die Konstruktion des inneren Profils, des äußeren Profils, der Verbindungseinrichtung und der Halteeinrichtung hiermit durch ausdrückliche Inbezugnahme in diese Beschreibung mit aufgenommen.

Bei der in Fig. 3 dargestellten Ausführungsform der Erfindung ist zwischen der Halteeinrichtung 222, der Füllung 210 und dem insgesamt mit 220 bezeichneten unteren Rahmenholm ein Hohlraum 270 gebildet. Aus diesem Hohlraum 270 kann Feuchtigkeit über eine Durchbrechung 225 in einer oberen Wand einer Kammer 224 des als Hohlprofil ausgeführten äußeren Profils 220a in diese Kammer 224 ablaufen und durch eine Durchbrechung 227 in einer Innenwand der Kammer 224 weiter in einen zwischen dem Vorsprung 130 und der Innenwand der Kammer 224 gebildeten Schlitz ablaufen.

Die in Fig. 4 dargestellte Ausführungsform der Erfindung unterscheidet sich im Wesentlichen dadurch von der in Fig. 3 dargestellten Ausführungsform, dass sich die Füllung 210 über ein Auflageelement 280 auf dem unteren Rahmenholm 220 abstützt. Der Hohlraum 270' ist zwischen dem Auflageelement 280, der Halteeinrichtung 222 und der oberen Wand der Kammer 224 gebildet.

Bei den in den Figuren 5 bis 8 dargestellten Ausführungsformen der Erfindung weist die Füllung 210' drei voneinander beabstandete Scheiben auf, um so die thermische Isolierung zu verbessern.

Im Übrigen entsprechen die in den Figuren 5 und 6 dargestellten Konstruktionen im Wesentlichen den anhand der Figuren 3 und 4 erläuterten Konstruktionen. Dabei ist allerdings die Kammer in dem als Hohlprofil ausgeführten Profil 200a in zwei Kammern 224a und 224b aufgeteilt, um so die Gesamtstabilität zu erhöhen. Aus dem Hohlraum 270 kann Flüssigkeit zunächst über eine Durchbrechung 225 in einer oberen Wand einer oberen Kammer 224a in diese obere Kammer 224a ablaufen, aus der sie über eine Durchbrechung 225a in einer die obere Kammer 224a von einer unteren Kammer 224b trennenden Wand in die untere Kammer 224b ablaufen kann, aus der sie wiederum durch eine Durchbrechung 227 in der Innenwand der unteren Kammer 227b in einen zwischen dem Vorsprung 130 am oberen Rand des unteren Torblattelements und der in dem unteren Rahmenholm 220 des Rahmens des oberen Torblattelements gebildeten Aufnahme gebildeten Schlitz 280 ablaufen kann. In der in den Figuren 5 und 6 dargestellten Schließstellung ist innerhalb des Schlitzes ein Dichtungselement 400 angeordnet. Die Durchbrechung 227 ist auf der dem mit dem Torblatt zu verschließenden Raum abgewandten Seite des Dichtungselements 400 angeordnet.

Die in Fig. 6 dargestellte Ausführungsform der Erfindung unterscheidet sich im Wesentlichen dadurch von der anhand der Fig. 5 erläuterten Ausführungsform, dass die Füllung 210' über ein Auflageelement 280 auf den unteren Rahmenholm 220 aufliegt.

Die in den Figuren 7 und 8 dargestellten Ausführungsformen der Erfindung unterscheiden sich im Wesentlichen durch die Form des Vorsprungs 130 am oberen Rand des unteren Torblattelements 100 und die Form der durch den unteren Rahmenholm 220 des oberen Torblattelements 200 gebildete Aufnahme von den anhand der Figuren 3 bis 6 dargestellten Ausführungsformen der Erfindung, wobei bei den in den Figuren 7 und 8 dargestellten Ausführungsformen entsprechend den Ausführungsformen gemäß den Figuren 3 und 4 nur eine Kammer in dem äußeren Profil 220a des unteren Rahmenholms vorgesehen ist.

## Patentansprüche

1. Sektionaltor mit einem längs einer durch eine Führungsschienenanordnung vorgegebenen Bahn zwischen einer Schließstellung, in der es etwa in einer Vertikalebene angeordnet ist, und einer Öffnungsstellung, in der es vorzugsweise über Kopf, insbesondere etwa in einer Horizontalebene angeordnet ist, bewegbaren Torblatt, das eine Mehrzahl von in Torblattbewegungsrichtung hintereinander angeordneten und bezüglich senkrecht zu der vorgegebenen Bahn verlaufenden Gelenkachsen gelenkig miteinander verbundenen Torblattelementen (100, 200) aufweist, bei dem mindestens ein Torblattelement (100, 200) einen eine Füllung (110, 210), wie etwa eine transparente Scheibenanordnung, umlaufenden Rahmen (120, 220) mit einer zum Halten der Füllung (110, 210) ausgelegten und über eine Dichtungseinrichtung (250) an einer in der Schließstellung dem mit dem Torblatt zu verschließenden Raum abgewandten äußeren Begrenzungsfläche der Füllung anliegenden Halteeinrichtung (222) aufweist, wobei der Rahmen (220) eine Ableitungseinrichtung (225, 223, 227, 224a, 225a) zum Ableiten von Flüssigkeit aus einer zwischen dem Rahmen (220), der Dichtungseinrichtung (250) und der Füllung (210) gebildeten Hohlraum (270) aufweist, **dadurch gekennzeichnet, dass** zumindest ein in der Schließstellung unterhalb der Füllung (210) angeordneter unterer Rahmenholm (220) des Rahmens zumindest teilweise als Hohlprofil ausgeführt ist und die Ableitungseinrichtung eine Durchbrechung (225) (228) in einer den Hohlraum (270) von einer vorzugsweise etwa parallel zu den Gelenkachsen verlaufenden Kammer (224) des Hohlprofils trennenden oberen Wand des Hohlprofils aufweist.

2. Sektionaltor nach Anspruch 1, **dadurch gekennzeichnet, dass** die Ableitungseinrichtung eine zweite Durchbrechung (223, 223', 227) in einer in der Schließstellung dem mit dem Torblatt zu verschließenden Raum abgewandten Außenwand und/oder einer in der Schließstellung dem mit dem Torblatt zu verschließenden Raum zugewandten Innenwand und/oder einer in der Schließstellung unteren Wand der Kammer (224) aufweist.

3. Sektionaltor nach Anspruch 2, **dadurch gekennzeichnet, dass** die zweite Durchbrechung (223, 227) in der in der Schließstellung unteren Hälfte der Innenwand und/oder der Außenwand angeordnet ist.

4. Sektionaltor nach Anspruch 2 oder 3, **dadurch gekennzeichnet, dass** die Innenwand, ggf. zusammen mit weiteren Bestandteilen des unteren Rahmenholms (220), eine Aufnahme (280) für einen Vorsprung (130) am oberen Rand eines in der Schließstellung unterhalb des unteren Rahmenholms (220) angeordneten Torblattelements (100) begrenzt.

5. Sektionaltor nach einem der Ansprüche 2 bis 4, **dadurch gekennzeichnet, dass** die untere Wand der Kammer (224) in der Schließstellung in Richtung auf die in der Außenwand gebildete Durchbrechung (223) abfällt.

6. Sektionaltor nach einem der Ansprüche 2 bis 5, **dadurch gekennzeichnet, dass** der untere Rahmenholm (220) eine in der Schließstellung unterhalb der Kammer (224) angeordnete zweite Kammer (226) aufweist, wobei die Ableitungseinrichtung eine Durchbrechung (223, 225a) in der unteren, oberen, Innen- und/oder Außenwand der zweiten Kammer aufweist.

7. Sektionaltor nach einem der vorhergehenden Ansprüche, **dadurch gekennzeichnet, dass** zwischen der Füllung (210) und dem unteren Rahmenholm (220) ein Auflageelement (280) angeordnet ist, dass den Hohlraum (270) begrenzt.

8. Sektionaltor nach einem der Ansprüche 4 bis 7, **gekennzeichnet durch** ein in der Schließstellung zwischen dem unteren Rahmenholm (220) und dem Vorsprung (130) am oberen Rand des darunter angeordneten Torblattelements (100) angeordnetes Dichtungselement(400), wobei eine Durchbrechung (227) in einer Innenwand einer Kammer (224b) des unteren Rahmenholms (220) in der Schließstellung auf der dem mit dem Torblatt zu verschließenden Raum abgewandten Seite des Dichtungselements (400) angeordnet ist.

9. Sektionaltor nach einem der vorhergehenden Ansprüche, **dadurch gekennzeichnet, dass** mindestens ein Rahmenholm (220) des Rahmens, vorzugsweise der untere Rahmenholm, besonders bevorzugt alle Rahmenholme des Rahmens, ein in der Schließstellung eine dem mit dem Tor zu verschließenden Raum abgewandte Außenseite des Rahmens bildendes äußeres Profil (220a)und ein in der Schließstellung eine dem mit dem Tor zu verschließenden Raum abgewandte Innenseite des Rahmens bildendes inneres Profil (220b) aufweist, wobei die Profile (220a, 220b) in einer sich senkrecht zur Außenseite und/oder Innenseite erstreckenden Richtung voneinander beabstandet und über eine zumindest teilweise aus thermisch isolierendem Material gebildete Verbindungseinrichtung (300) miteinander verbunden sind, wobei die Ableitungseinrichtung in dem äußeren Profil (220a) vorgesehen ist.

## Claims

1. Sectional door having a door leaf which can be moved along a path predetermined by a guide rail arrangement between a closed position, in which it is arranged approximately in a vertical plane, and an open position, in which it is preferably arranged overhead, in particular approximately in a horizontal plane, and which has a plurality of door leaf elements (100, 200) which are arranged one behind the other in the direction of movement of the door leaf and are connected to one another in an articulated manner with respect to articulation axes running perpendicularly to the predetermined path, in which at least one door leaf element (100, 200) has a frame (120, 220) which surrounds a filling (110, 210), such as, for example, a transparent pane arrangement, having a holding device (222) which is designed to hold the filling (110, 210) and, via a sealing device (250), bears against an outer boundary surface of the filling which, in the closed position, faces away from the space to be closed by the door leaf, wherein the frame (220) has a discharge device (225, 223, 227, 224a, 225a) for discharging liquid from a cavity (270) formed between the frame (220), the sealing device (250) and the filling (210), **characterised in that** at least one lower frame spar (220) of the frame, which is arranged below the filling (210) in the closed position, is at least partially designed as a hollow profile and the discharge device has an aperture (225) in an upper wall of the hollow profile which separates the cavity (270) from a chamber (224) of the hollow profile which preferably runs approximately parallel to the articulation axes.

2. Sectional door according to claim 1, **characterised in that** the discharge device has a second aperture (223,223', 227) in an outer wall which, in the closed position, faces away from the space to be closed by the door leaf and/or an inner wall which, in the closed position, faces towards the space to be closed by the door leaf and/or a lower wall of the chamber (224) in the closed position.

3. Sectional door according to claim 2, **characterised in that** the second aperture (223, 227) is arranged in the lower half of the inner wall and/or the outer wall in the closed position.

4. Sectional door according to claim 2 or 3, **characterised in that** the inner wall, optionally together with further components of the lower frame spar (220), delimits a receptacle (280) for a projection (130) on the upper edge of a door leaf element (100) arranged below the lower frame spar (220) in the closed position.

5. Sectional door according to one of claims 2 to 4, **characterised in that** the lower wall of the chamber (224), in the closed position, slopes down in the direction of the aperture (223) formed in the outer wall.

6. Sectional door according to one of claims 2 to 5, **characterised in that** the lower frame spar (220) has a second chamber (226) arranged below the chamber (224) in the closed position, wherein the discharge device has an aperture (223, 225a) in the lower, upper, inner and/or outer wall of the second chamber.

7. Sectional door according to one of the preceding claims, **characterised in that** a support element (280) which delimits the cavity (270) is arranged between the filling (210) and the lower frame spar (220).

8. Sectional door according to one of claims 4 to 7, **characterised by** a sealing element (400) which, in the closed position, is arranged between the lower frame spar (220) and the projection (130) on the upper edge of the door leaf element (100) arranged therebelow, wherein an aperture (227) in an inner wall of a chamber (224b) of the lower frame spar (220), in the closed position, is arranged on that side of the sealing element (400) which faces away from the space to be closed by the door leaf.

9. Sectional door according to one of the preceding claims, **characterised in that** at least one frame spar (220) of the frame, preferably the lower frame spar, particularly preferably all frame spars of the frame, has an outer profile (220a) which, in the closed position, forms an outer side of the frame which faces away from the space to be closed by the door, and an inner profile (220b) which, in the closed position, forms an inner side of the frame which faces away from the space to be closed by the door, wherein the profiles (220a, 220b) are spaced apart from one another in a direction extending perpendicularly to the outer side and/or inner side and are connected to one another via a connecting device (300) which is formed at least partially from thermally insulating material, wherein the discharge device is provided in the outer profile (220a).

## Revendications

1. Porte sectionnelle avec un vantail de porte mobile le long d'une trajectoire prédéfinie par un agencement de rail de guidage entre une position de fermeture, dans laquelle il est disposé approximativement dans un plan vertical, et une position d'ouverture, dans laquelle il est disposé de préférence par-dessus la tête, en particulier approximativement dans un plan horizontal, qui présente une pluralité d'éléments de vantail de porte (100, 200) disposés les uns derrière les autres dans la direction de déplacement de vantail de porte et reliés les uns aux autres de manière articulée par rapport à des axes d'articulation s'étendant perpendiculairement à la trajectoire prédéfinie, dans laquelle au moins un élément de vantail de porte (100, 200) présente un cadre (120, 220) entourant un rembourrage (110, 210), tel qu'un agencement de vitre transparent, avec un dispositif de maintien (222) conçu pour maintenir le rembourrage (110, 210) et s'appliquant par le biais d'un dispositif d'étanchéité (250) contre une surface de délimitation extérieure du rembourrage opposée à l'espace à fermer avec le vantail de porte en position de fermeture, dans laquelle le cadre (220) présente un dispositif d'évacuation (225, 223, 227, 224a, 225a) pour évacuer du liquide hors d'une cavité (270) formée entre le cadre (220), le dispositif d'étanchéité (250) et le rembourrage (210), **caractérisée en ce qu'**au moins un montant de cadre inférieur (220) du cadre disposé en dessous du rembourrage (210) en position de fermeture est réalisé au moins en partie sous forme de profilé creux et le dispositif d'évacuation présente une ouverture (225) dans une paroi supérieure du profilé creux séparant la cavité (270) d'une chambre (224) du profilé creux s'étendant de préférence approximativement parallèlement aux axes d'articulation.

2. Porte sectionnelle selon la revendication 1, **caractérisée en ce que** le dispositif d'évacuation présente une deuxième ouverture (223, 223', 227) dans une paroi extérieure opposée à l'espace à fermer avec le vantail de porte en position de fermeture et/ou une paroi intérieure tournée vers l'espace à fermer avec le vantail de porte en position de fermeture et/ou une paroi inférieure de la chambre (224) en position de fermeture.

3. Porte sectionnelle selon la revendication 2, **caractérisée en ce que** la deuxième ouverture (223, 227) est disposée dans la moitié inférieure de la paroi intérieure et/ou de la paroi extérieure en position de fermeture.

4. Porte sectionnelle selon la revendication 2 ou 3, **caractérisée en ce que** la paroi intérieure, éventuellement conjointement avec d'autres composants du montant de cadre inférieur (220), délimite un logement (280) pour une saillie (130) sur le bord supérieur d'un élément de vantail de porte (100) disposé en dessous du montant de cadre inférieur (220) en position de fermeture.

5. Porte sectionnelle selon l'une quelconque des revendications 2 à 4, **caractérisée en ce que** la paroi inférieure de la chambre (224) est inclinée en direction de l'ouverture (223) formée dans la paroi extérieure en position de fermeture.

6. Porte sectionnelle selon l'une quelconque des revendications 2 à 5, **caractérisée en ce que** le montant de cadre inférieur (220) présente une deuxième chambre (226) disposée en dessous de la chambre (224) en position de fermeture, dans laquelle le dispositif d'évacuation présente une ouverture (223, 225a) dans la paroi intérieure et/ou extérieure elle-même inférieure ou supérieure de la deuxième chambre.

7. Porte sectionnelle selon l'une quelconque des revendications précédentes, **caractérisée en ce qu'**un élément d'appui (280) qui délimite la cavité (270) est disposé entre le rembourrage (210) et le montant de cadre inférieur (220).

8. Porte sectionnelle selon l'une quelconque des revendications 4 à 7, **caractérisée par** un élément d'étanchéité (400) disposé sur le bord supérieur de l'élément de vantail de porte (100) sous-jacent entre le montant de cadre inférieur (220) et la saillie (130) en position de fermeture, dans laquelle une ouverture (227) est disposée dans une paroi intérieure d'une chambre (224b) du montant de cadre inférieur (220) sur le côté de l'élément d'étanchéité (400) opposé à l'espace à fermer avec le vantail de porte en position de fermeture.

9. Porte sectionnelle selon l'une quelconque des revendications précédentes, **caractérisée en ce qu'**au moins un montant de cadre (220) du cadre, de préférence le montant de cadre inférieur, et de manière particulièrement préférée tous les montants de cadre du cadre, présente un profilé extérieur (220a) formant un côté extérieur du cadre opposé à l'espace à fermer avec la porte en position de fermeture et un profilé intérieur (220b) formant un côté intérieur du cadre opposé à l'espace à fermer avec la porte en position de fermeture, dans laquelle les profilés (220a, 220b) sont espacés l'un de l'autre dans une direction s'étendant perpendiculairement au côté extérieur et/ou au côté intérieur et sont reliés l'un à l'autre par le biais d'un dispositif de liaison (300) formé au moins en partie à partir d'un matériau thermiquement isolant, dans laquelle le dispositif de dérivation est agencé dans le profilé extérieur (220a).
